# EUROPÄISCHE PATENTSCHRIFT

(11) **EP 3 814 020 B1**
(45) Veröffentlichungstag und Bekanntmachung des Hinweises auf die Patenterteilung: **10.01.2024**
(21) Anmeldenummer: 19734391.6
(22) Anmeldetag: 27.06.2019
(51) Int. Cl.: B05B 13/02

(54) **TRAGEVORRICHTUNG ZUR AUFNAHME EINES ROHRLEITUNGSELEMENTS, BETREFFENDES TRANSPORTSYSTEM SOWIE HERSTELLUNGSVERFAHREN**
CARRYING DEVICE FOR RECEIVING A PIPELINE ELEMENT, ASSOCIATED TRANSPORT SYSTEM, AND PRODUCTION METHOD
DISPOSITIF DE SUPPORT SERVANT À LOGER UN ÉLÉMENT DE CONDUIT TUBULAIRE, SYSTÈME DE TRANSPORT CONCERNÉ AINSI QUE PROCÉDÉ DE FABRICATION

(30) Priorität: 27.06.2018 DE 102018115537
(43) Veröffentlichungstag der Anmeldung: 05.05.2021
(73) Patentinhaber: Minimax Viking Research & Development GmbH, 23840 Bad Oldesloe (DE)
(72) Erfinder: FINK, Thomas, 23840 Bad Oldesloe (DE)
(74) Vertreter: Eisenführ Speiser
(86) Internationale Anmeldenummer: PCT/EP2019/067235
(87) Internationale Veröffentlichungsnummer: WO 2020/002542

(56) Entgegenhaltungen:
- EP-A1- 0 730 501
- EP-A1- 1 059 365
- DE-T2- 69 201 127
- DE-U1-202010 015 665
- US-A- 3 906 894
- US-A1- 2009 194 422

## Beschreibung

Die vorliegende Erfindung betrifft eine Tragevorrichtung zur Aufnahme von Rohrleitungselementen in einer Oberflächenbeschichtungsanlage, mit einem Grundkörper, einem an dem Grundkörper ausgebildeten Kopplungsabschnitt zur Kopplung der Tragevorrichtung mit einem deckenseitigen Fördermechanismus, und mehreren, sich seitlich von dem Grundkörper aus erstreckenden Auslegern. Die Erfindung betrifft ferner ein System zum Transport mindestens eines Rohrleitungselements innerhalb einer Oberflächenbeschichtungsanlage, mit einem deckenseitigen Fördermechanismus, und mindestens zwei mit dem Fördermechanismus koppelbaren Tragevorrichtungen zur Aufnahme von Rohrleitungselementen. In einem weiteren Aspekt betrifft die Erfindung ein Verfahren zum Herstellen eines beschichteten Rohrleitungselements, insbesondere eines Rohrleitungselements einer Feuerlöschanlage, sowie ein solches Rohrleitungselement.

Tragevorrichtungen zur Aufnahme von Rohrleitungselementen in einer Oberflächenbeschichtungsanlage sind allgemein bekannt. Typischerweise sind die Tragevorrichtungen mit dem Ziel ausgelegt, Rohre so zu halten, dass eine lückenlose äußere Rohrbeschichtung möglich wird.

Für Rohrleitungselemente, die in Feuerlöschanlagen eingesetzt werden sollen, ergeben sich besondere Herausforderungen dergestalt, dass sie über sehr lange Zeiträume ungenutzt in Objekten installiert sind, und im Einsatzfall zuverlässig die ihnen zukommende Aufgabe des Fluidtransports gewährleisten müssen. Weit verbreitet sind etwa Feuerlöschanlagen, bei denen die Rohrleitungssysteme auch im Bereitschaftszustand Löschflüssigkeit führen und alternativ solche, die im Bereitschaftszustand in den Sprinklerleitungen noch keine Löschflüssigkeit führen. Bei den letztgenannten Systemen ist die Korrosionsanfälligkeit im Inneren der Rohre eine besondere Herausforderung, weswegen Bemühungen unternommen worden sind, die Korrosionsbeständigkeit von Rohrleitungselementen insbesondere für Feuerlöschanlagen zu senken.

In US 2009/194422, EP 1 2153 964 und EP 2 766 653 sind jeweils Systeme und Verfahren beschrieben, die gegenüber dem Stand der Technik eine deutliche Verbesserung erzielen. Dort wird erstmalig die Verwendung einer Polymerveredelung mittels Autodeposition auf der Rohrinnenseite bei Rohrleitungselementen von Feuerlöschanlagen beschrieben. Die dort beschriebene Polymerveredelung ist durch die erzielte ionische Bindung eines polymerbasierten Beschichtungsmaterials an der Rohroberfläche äußerst robust und ermöglicht es, einfache, per se noch nicht korrosionsbeständige Metalle, insbesondere niedriglegierte Stahlsorten, zu verwenden. Gleichzeitig wird selbst über längere Beobachtungszeiträume sehr geringe Korrosionsentwicklung bis hin vollständiger Korrosionsbeständigkeit erreicht.

Allerdings stellt die industrielle Beschichtung von Rohrinnenseiten derzeit eine besondere Herausforderung dar. So hat sich gezeigt, dass aus dem Stand der Technik vorbekannte Tragevorrichtungen, die dazu verwendet werden, Rohrleitungselemente in Oberflächenbeschichtungsanlagen zu unterschiedlichen Bearbeitungs- bzw. Beschichtungspositionen zu verbringen, einer gleichmäßigen Beschichtung der Rohrinnenseiten im Wege stehen.

Aus dem Stand der Technik vorbekannte Tragevorrichtungen weisen Haltemittel auf, die zumindest abschnittsweise in das Rohrinnere eingebracht werden, um eine lückenlose äußere Beschichtung von Rohrelementen zu ermöglichen. Dies führt jedoch dazu, dass im Kontaktbereich mit einem Rohrelement an der Rohrinnenseite eine nur ungenügende Beschichtung aufgetragen werden kann und Rohre, die mit solchen Tragevorrichtungen gehalten wurden, korrosionsanfällige Stellen auf der Rohrinnenseite aufweisen.

Vor diesem Hintergrund lag der Erfindung die Aufgabe zugrunde, eine Tragevorrichtung der eingangs bezeichneten Art dahingehend weiterzubilden, dass die im Stand der Technik aufgefundenen Nachteile möglichst weitgehend behoben werden. Insbesondere war eine Tragevorrichtung anzugeben, die eine sichere Aufnahme von Rohrleitungselementen gewährleistet und gleichzeitig verbesserte Beschichtung ermöglicht.

Erfindungsgemäß wird die Aufgabe bei einer Tragevorrichtung der eingangs genannten Art dadurch gelöst, dass an jedem Ausleger eine Aufnahme mit paarweise angeordnet und zueinander beabstandeten Stützfüßen angeordnet ist, wobei die Stützfüße dazu eingerichtet sind, mit jeweils einem äußeren Wandabschnitt eines Rohrleitungselements in Kontakt zu treten, um das Rohrleitungselement zwischen den Stützfüßen zu halten.

Der Erfindung liegt die Erkenntnis zugrunde, dass mittels einer solchen Tragevorrichtung mit paarweise angeordneten und zueinander beabstandeten Stützfüßen zum einen sichergestellt werden kann, dass ein Rohrleitungselement sicher von einer solchen Vorrichtung gehalten werden kann und das Rohrleitungselement gleichsam eine gewisse Zentrierung erfährt, und gleichzeitig sichergestellt ist, dass die Innenseite der Rohrleitungselemente frei umströmbar ist und auch die Außenseite lediglich an begrenzten, punktuellen Oberflächenabschnitten mit der Tragevorrichtung in Kontakt steht.

Hierdurch wird es vorteilhaft möglich, dass ein Rohrleitungselement während des gesamten Beschichtungsvorganges, d.h. während des Ablaufes unterschiedlicher Beschichtungsschritte, auf der Tragevorrichtung verbleiben kann, und beispielsweise zusammen mit der Tragevorrichtung in unterschiedliche Beschichtungsbäder eingetaucht werden kann. Hierdurch wird insgesamt nicht nur eine hohe Beschichtungsqualität, schwerpunktmäßig an der Innenseite, sichergestellt und gleichzeitig wird eine Möglichkeit bereitgestellt, Rohrleitungselemente effizient innerhalb einer Oberflächenbeschichtungsanlage zu transportieren, ohne dass ein solches Rohrleitungselement von der Tragevorrichtung zu trennen wäre. Weiterhin kann die Tragevorrichtung nach Ende eines Beschichtungsvorganges und nachdem die Rohrleitungselemente von der Tragevorrichtung entfernt worden sind, auf einfache Weise von einem deckenseitigen Fördermechanismus getrennt werden und sodann von der Beschichtungsschicht befreit bzw. entlackt werden.

Die Erfindung wird dadurch weitergebildet, dass die paarweise angeordneten Stützfüße in einem Winkel von 35° bis 95°, vorzugsweise 60° bis 75°, weiter vorzugsweise 62° bis 72°, besonders bevorzugt 64° bis 70° einander zugewandt ausgerichtet sind. Es hat sich als vorteilhaft herausgestellt, für Rohre vom Typ DN150 und DN200 einen Winkel zwischen 60° und 75° oder einem der engeren Bereich zu verwenden, wobei der Auflagewinkel bei Rohren vom Typ DN150 vorzugsweise größer ist als für Rohre vom Typ DN200. Für große Rohre, etwa vom Typ DN250 oder DN300, hat es sich als vorteilhaft herausgestellt, einen Winkel von 83° und 95° zu verwenden, vorzugsweise von 85° bis 90°. Gemäß einer alternativen Ausführungsform, welche insbesondere für Rohre vom Typ DN100 oder DN125 vorgesehen ist, sind die paarweise angeordneten Stützfüße vorzugsweise in einem Winkel im Bereich von 45° bis 55°, besonders bevorzugt im Bereich von 48° bis 52°, einander zugewandt ausgerichtet.

Es hat sich gezeigt, dass eine Ausrichtung der Stützfüße in dem betreffenden Winkelbereich relativ zueinander für unterschiedliche Rohrleitungselement-Durchmesser vorteilhaft dazu geeignet ist, die Rohrleitungselemente sicher aufzunehmen und zwischen den Stützfüßen zu zentrieren. Das Risiko, dass etwa eines der Rohrleitungselemente während der Verbringung selbiger mittels der erfindungsgemäßen Tragvorrichtung von der Tragvorrichtung rutscht, lässt sich durch die entsprechende Ausrichtung der Stützfüße zueinander minimieren.

Gemäß einer bevorzugten Ausführungsform weisen die paarweise angeordneten Stützfüße an ihrem dem Ausleger abgewandten Ende eine Höhe gegenüber der Oberseite des Auslegers von 30 mm bis 80 mm auf, insbesondere 47 mm bis 77 mm.

Für den betreffenden Höhenbereich hat sich für eine Vielzahl von Rohrleitungselementen gezeigt, dass selbige sicher auch im Bereich der Stützfüße von einem Beschichtungsfluid umströmt werden können, und somit auch eine hohe Beschichtungsqualität im Umfeld des Kontaktbereiches zwischen Stützfüßen und Rohrleitungselement sichergestellt werden kann. Auch für den Anwendungsfall, dass - etwa im Falle einer Pulverbeschichtung - entweder das Pulver oder auch das Rohrleitungselement eine statische Aufladung erfährt, kann durch die Stützfüße in Zusammenschau mit der betreffenden Höhe der Stützfüße sichergestellt werden, dass sich Beschichtungspulver gleichmäßig und weitestgehend ungestört an dem Rohrleitungselement anordnen kann.

Ferner ist bevorzugt, dass die Stützfüße jeweils eine Haltespitze mit einer Stumpfseite und einer spitzen Seite aufweisen, wobei die Haltespitze an der Stumpfseite einen größeren Durchmesser als an der spitzen Seite aufweist.

Zunächst dient die mit einem größeren Durchmesser versehene Stumpfseite der Bereitstellung einer Grundfestigkeit und der sicheren Verbindbarkeit mit dem Ausleger. Ein kleinerer Durchmesser der Haltespitze im Bereich der einem Rohrleitungselement zugewandten Spitzenseite hat sich als vorteilhaft dafür herausgestellt, die Kontaktfläche des Rohrleitungselementes mit der Haltespitze zu minimieren, um sicherzustellen, dass die Beschichtung lediglich in einem sehr begrenzten äußeren Wandabschnitt durch die Haltespitze beeinträchtigt wird.

Die Erfindung wird dadurch weitergebildet, dass die Haltespitze an der Stumpfseite eine Kupplungsausnehmung aufweist und an einem Grundabschnitt der Stützfüße ein mit der Kupplungsausnehmung korrespondierender Steckerabschnitt ausgebildet ist. Auf diese Weise lassen sich die Haltespitze sowie der Grundabschnitt der Stützfüße dauerhaft haltbar verbinden.

Gemäß einer bevorzugten Ausführungsform weist die Haltespitze einen zylindrischen Abschnitt auf und einen an den zylindrischen Abschnitt angrenzenden kegelförmigen Abschnitt, wobei der kegelförmige Abschnitt, insbesondere dessen Kegelspitze, dazu eingerichtet ist, mit einem Rohrleitungselement in Kontakt zu treten. Die betreffende Bauteilgeometrie der Haltespitze hat sich als zum einen ausreichend fest und steif herausgestellt, stört jedoch gleichzeitig die Umströmung des Rohrleitungselementes nur minimal.

Die Erfindung wird dadurch weitergebildet, dass die Haltespitze als separates, austauschbares Bauteil ausgebildet ist. Somit kann die Haltespitze zum einen aus einem von dem Ausleger abweichenden Material ausgebildet sein, und gleichzeitig kann jenes Bauteil, welches am ehesten einem Verschleiß durch direkten Kontakt mit einem Rohrleitungselement unterliegt, ausgetauscht werden. Auch lässt sich ein Entfernen von Beschichtungen bzw. ein Entlacken der Haltespitzen leichter und ökonomischer durchführen, wenn diese von dem Ausleger entfernbar sind.

Die Haltespitze ist vorzugsweise aus einem der folgenden Werkstoffe ausgebildet: Automatenstahl, insbesondere 9SMn28K, Nichteisenmetall. Je nach Anwendungsbereich im Hinblick auf das anzuwendende Beschichtungsverfahren oder auch im Hinblick auf das aufzunehmende Rohrleitungselementmaterial kann die Haltespitze vorzugsweise aus einem der genannten Werkstoffe ausgebildet sein. Ferner ist bevorzugt, dass die Haltespitze eine Beschichtung aus einem Hartmetall oder aus Keramik aufweist.

Gemäß einer bevorzugten Weiterbildung sind der Grundkörper und/oder der Ausleger teilweise oder vollständig aus einem der folgenden ausgebildet: Blech, insbesondere einstückiges Blech, Nichteisenmetall. Auch für den Grundkörper und/oder den Ausleger kann die Werkstoffauswahl etwa unter Berücksichtigung des Beschichtungsverfahrens gewählt werden. So kann etwa die Ausbildung von Grundkörper und Ausleger aus Blech vorteilhaft sein, um statische Aufladungen über Grundkörper und Ausleger in ein Rohrleitungselement einzubringen. Für andere Anwendungsfälle wiederum kann die Ausbildung der Komponenten aus einem nichtleitenden Material von Vorteil sein. Die Ausbildung des Grundkörpers als einstückiges Bauteil hat sich darüber hinaus in Bezug auf die Bauteilhaltbarkeit als vorteilhaft erwiesen.

Die Erfindung wird dadurch weitergebildet, dass an dem Grundkörper entlang einer Längsachse des Grundkörpers mindestens zwei Ausleger beabstandet zueinander angeordnet sind. Mit anderen Worten ist bevorzugt, dass zwei oder mehr Ausleger im Betrieb beabstandet übereinander angeordnet sind. Hierdurch ergibt sich der Vorteil, dass mittels einer einzigen Tragevorrichtung bzw. mittels einer Kombination zweier Tragevorrichtungen mehrere Rohrleitungselemente transportiert und beschichtet werden können.

Vorzugsweise beträgt der Abstand zwischen einer Oberseite eines ersten Auslegers und der Unterseite eines benachbart angeordneten zweiten Auslegers 100 mm bis 500 mm, insbesondere 130 mm bis 435 mm.

Hierdurch wird sichergestellt, dass die Rohrleitungselemente während eines Beschichtungsvorganges omnidirektional auf optimale Weise umströmt werden können und sichergestellt ist, dass keine Störung der Beschichtungsqualität durch benachbarte Ausleger mit darauf angeordneten Rohrleitungselementen auftritt. Eine betreffende Beabstandung der Ausleger zueinander hat sich darüber hinaus zur Ermöglichung einer optimalen thermischen Nachbehandelbarkeit als vorteilhaft erwiesen.

Weiterhin weisen die Ausleger im Betrieb gemäß einer bevorzugten Ausführungsform eine im Wesentlichen horizontale Ausrichtung auf. Der Zustand "im Betrieb" ist dabei im Rahmen der vorliegenden Anmeldung definiert als jene Position, bei der die Tragevorrichtung mit einem deckenseitigen Fördermechanismus gekoppelt ist, und der Grundkörper eine im Wesentlichen vertikale Ausrichtung aufweist sowie die Ausleger eine im Wesentlichen horizontale Ausrichtung. Der Ausdruck "im Wesentlichen" ist vorliegend zu verstehen als Abweichungen von der bezugsbildenden Horizontalen bzw. Vertikalen von ±10°.

Gemäß einer bevorzugten Ausführungsform weist der Ausleger eine erste Seite und eine zweite Seite auf, wobei die Ausleger an der ersten Seite zu den Auslegern an der zweiten Seite fluchtend oder versetzt angeordnet sind.

Zunächst hat die Anordnung von Auslegern an der ersten Seite und an der zweiten Seite grundlegend statische Vorteile, da bei gleichmäßiger Bestückung beider Seiten der Ausleger mit gleichen Rohrleitungselementen vermieden wird, dass Kräfte einseitig über Ausleger und Grundkörper in den deckenseitigen Fördermechanismus eingeleitet werden.

Eine nichtfluchtende, versetzte Anordnung, bietet den Vorteil, dass sich der Abstand zwischen auf der ersten Seite und der zweiten Seite angeordneten Rohrleitungselementen aufgrund der versetzten Anordnung erhöhen lässt, wodurch je nach Art der Beschichtung und auch je nach Rohrleitungselementdurchmesser verbesserte Umströmungsverhältnisse um die Rohrleitungselemente erzielt werden können. Unter Umständen lässt sich die Tragevorrichtung je nach Rohrleitungselementdurchmesser bei einer versetzten Anordnung der Ausleger an der ersten und der zweiten Seite kompakter ausbilden.

Die Erfindung ist vorstehend unter Bezugnahme auf eine Tragevorrichtung beschrieben worden. In einem weiteren Aspekt betrifft die Erfindung ein System zum Transport mindestens eines Rohrleitungselements innerhalb einer Oberflächenbeschichtungsanlage, mit einem deckenseitigen Fördermechanismus, und mindestens zwei mit dem Fördermechanismus koppelbaren Tragevorrichtungen zur Aufnahme von Rohrleitungselementen.

Die Erfindung löst die eingangs bezeichnete Aufgabe in Bezug auf das eingangs bezeichnete System, in dem die Tragevorrichtungen beabstandet zueinander an jeweils dasselbe Rohrleitungselement angreifen und nach einem der oben genannten Ausführungsbeispiele ausgebildet sind.

Das System macht sich die gleichen Vorteile und bevorzugten Ausführungsformen zunutze, wie die erfindungsgemäße Tragevorrichtung. Diesbezüglich wird auf die obigen Ausführungen verwiesen und deren Inhalt hier mit einbezogen.

In einem weiteren Aspekt betrifft die Erfindung ein Verfahren zum Herstellen eines beschichteten Rohrleitungselements, insbesondere eines Rohrleitungselements einer Feuerlöschanlage.

Die Erfindung löst die eingangs bezeichnete Aufgabe in Bezug auf das Verfahren durch die Schritte: Bereitstellen eines zu beschichtenden Rohrleitungselements, Auflegen des Rohrleitungselements auf zwei mit einem deckenseitigen Fördermechanismus gekoppelte Tragvorrichtungen, wobei wenigstens eine der Tragvorrichtungen nach einem der oben genannten Ausführungsbeispiele ausgebildet ist, Fördern des Rohrleitungselements mittels des Fördermechanismus zu einer Beschichtungseinrichtung, und Beschichten des Rohrleitungselements in der Beschichtungseinrichtung.

Auch das Verfahren macht sich die gleichen Vorteile und bevorzugten Ausführungsformen zunutze wie die erfindungsgemäße Tragevorrichtung und es wird erneut auf die obigen Ausführungen verwiesen und deren Inhalt hier mit einbezogen. Ferner wirkt sich bei dem Verfahren vorteilhaft aus, dass das Rohrleitungselement lediglich einmal auf die Tragvorrichtungen aufgelegt werden muss, und sodann während des Beschichtens auf den Tragevorrichtungen verbleiben kann. Der Fördermechanismus mit den Tragevorrichtungen dient somit dem Transport eines Rohrleitungselements zwischen unterschiedlichen Beschichtungsstationen, aber gleichzeitig auch als Aufnahme und Führung für das Rohrleitungselement während der einzelnen Beschichtungsschritte. Zusammengefasst lässt sich somit ein hoch automatisiertes Beschichtungsverfahren für Rohrleitungselemente umsetzen, bei dem Rohrleitungselemente lediglich ein einziges Mal auf eine Tragvorrichtung aufzubringen sind und sodann vollautomatisiert und ohne weitere Positionswechsel beschichtet werden können.

Das Verfahren wird dadurch weitergebildet, dass das Beschichten nach einem Polymerbeschichtungsverfahren erfolgt, wobei das Rohrleitungselement während des Beschichtens auf der Tragvorrichtung verbleibt und das Rohrleitungselement während des Beschichtens vorzugsweise gegenüber einer Horizontalen geneigt wird.

Vorzugsweise erfolgt das Beschichten insbesondere mittels chemischer Autodeposition, vorzugsweise mittels Eintauchen des Rohrleitungselements in ein Tauchbad, das ein chemisches Autodepositionsmaterial auf Polymerbasis enthält.

Das Autodepositionsmaterial enthält vorzugsweise polymere Bestandteile, welche ionisch an der Wand der Rohrleitungselemente gebunden werden, und liegt vorzugsweise als wässrige Emulsion oder Dispersion vor.

Das Autodepositionsmaterial ist in seiner Flüssigphase vorzugsweise sauer, besonders bevorzugt weist es einen pH-Wert in einem Bereich von 1 bis 5 auf, und besonders bevorzugt ein Startermaterial in Form von Metallhalogeniden. Als Metallhalogenide werden für eisenhaltige Metalle insbesondere Eisenhalogenide vorgeschlagen, besonders bevorzugt Eisen(III)fluorid. Als Metallhalogenide werden für zinkhaltige Metalle insbesondere Zinkhalogenide vorgeschlagen.

Die Metallhalogenide setzen mittels Reaktion an der Oberfläche der Rohrleitungselemente Metallionen, im Falle eines eisenhaltigen Rohrleitungselements also insbesondere Eisenionen, insbesondere Fe2+-Ionen, oder im Falle eines zinkhaltigen Rohrleitungselements insbesondere Zinkionen frei, welche die polymeren Bestandteile im Autodepositionsmaterial destabilisieren, infolgedessen es zu einer Anlagerung an der Metalloberfläche der Rohrleitungselemente kommt.

Das Autodepositionsmaterial weist als polymeren Bestandteil vorzugsweise autodepositionierbare Polymere auf, vorzugsweise ausgewählt aus der Liste bestehend aus:
i) Epoxiden,
ii) Acrylaten,
iii) Styroacrylaten,
iv) Epoxyacrylaten,
v) Isocyanaten, insbesondere Urethanen, wie etwa Polyurethanen,
vi) Polymere mit Vinylgruppe, beispielsweise Polyvinylidenchlorid, oder
iv) eine Kombination aus zwei oder mehr von i), ii) oder iii), die vorzugsweise miteinander querverbunden sind, weiter vorzugsweise über ein Isocyanat, besonders bevorzugt über ein Urethan.

Im erfindungsgemäßen Verfahren wird der Schritt des Eintauchens in einem oder mehreren Tauchgängen solange fortgesetzt wird, bis die an der Innenseite des Rohrleitungselements angebrachte polymerbasierte Schicht eine Dicke in einem Bereich von 7 µm bis 80 µm aufweist, vorzugsweise eine Dicke in einem Bereich von 7 µm bis 30 µm. Die vorgenannten Werte beziehen sich auf die Trockenschichtdicke und insbesondere auf eine Dickenzunahme relativ zum unbeschichteten Zustand.

Alternativ oder zusätzlich zu der vorstehend beschriebenen Polymerveredelung umfasst das Beschichten in einer bevorzugten Ausführungsform ein Pulverbeschichtungsverfahren, wobei das Rohrleitungselement während des Beschichtens auf der Tragvorrichtung verbleibt. Sollen sowohl eine Polymerveredlung und eine Pulverbeschichtung vorgenommen werden, wird die Pulverbeschichtung vorzugsweise nach dem Aufbringen der polymerbasierten Schicht durchgeführt, ohne die Rohrleitungselemente zwischenzeitlich von der Tragevorrichtung entnehmen zu müssen. Es ist ferner bevorzugt, dass das Rohrleitungselement nach dem Aufbringen der Oberflächenbeschichtung einer zumindest teilweisen thermischen Nachbehandlung unterzogen wird. Gemäß einer ersten alternativen Ausführungsform ist bevorzugt, dass zur Beschichtung vorhergesehene Pulver vor und/oder während des Beschichtens elektrostatisch aufzuladen. Die Anhaftung des Pulvers an dem zu beschichtenden Werkstück, insbesondere dem Rohrleitungselement, kann auf diese Weise positiv beeinflusst werden, ohne dass etwa Elektroden, und dgl. mehr, an das zu beschichtende Element anzubringen sind.

Gemäß einer zweiten bevorzugten Ausführungsform wird das zur Beschichtung vorgesehene Rohrleitungselement vor und/oder während des Beschichtens elektrostatisch aufgeladen. Bei einigen Rohrleitungselement-Werkstoffen hat sich ein solches Vorgehen als vorteilhaft erwiesen, um eine gleichmäßige und hochwertige Beschichtung, insbesondere im Inneren eines Rohrleitungselements, sicherzustellen.

In einem weiteren Aspekt, welcher nicht Teil der Erfindung ist, wird ein Rohrleitungselement beschrieben, insbesondere hergestellt in einem Verfahren nach einer der vorstehend beschriebenen bevorzugten Ausführungsformen, mit einem ersten Endbereich und einem gegenüberliegend angeordneten zweiten Endbereich, mit einer Wand mit einer inneren Oberfläche und einer äußeren Oberfläche, einer Oberflächenbeschichtung auf der äußeren Oberfläche. Das Rohrleitungselement weist zwei im Bereich der Enden der Umwandung an der äußeren Oberfläche angeordnete unbeschichtete Abschnitte auf.

Hierin zeigt sich, dass das Ausführungsbeispiel im Vergleich zu vorbekannten Systemen Rohrleitungselemente liefert, bei denen der Flächenanteil auf lediglich 4 im wesentlichen punktförmige unbeschichtete Stellen reduziert werden konnte. Insbesondere die Innenseite des Rohrleitungselements bleibt von solchen Fehlstellen frei.

Gemäß einer alternativen Ausführungsform sind vorzugsweise zwei der unbeschichteten Abschnitte entlang eines Umfangs des Rohrleitungselements um einen Winkel von 35° bis 95°, vorzugsweise 60° bis 75°, , weiter vorzugsweise 62° bis 72°, besonders bevorzugt 64° bis 70° zueinander angeordnet. Es hat sich als vorteilhaft herausgestellt, für Rohre vom Typ DN150 und DN200 einen Winkel zwischen 60° und 75° oder einem der engeren Bereich zu verwenden, wobei der Auflagewinkel bei Rohren vom Typ DN150 vorzugsweise größer ist als für Rohre vom Typ DN200. Für große Rohre, etwa vom Typ DN250 oder DN300, hat es sich als vorteilhaft herausgestellt, einen Winkel von 83° und 95° zu verwenden, vorzugsweise von 85° bis 90°.

Gemäß einer weiteren alternativen Ausführungsform, welche insbesondere für Rohre vom Typ DN100 oder DN125 vorgesehen ist, sind vorzugsweise zwei der unbeschichteten Abschnitte entlang des Umfangs des Rohrleitungselements um einen Winkel von 45° bis 55°, besonders bevorzugt um einen Winkel von 48° bis 52°, beabstandet zueinander angeordnet.

Weiterhin ist bevorzugt, dass eine Oberflächenbeschichtung auf der inneren Oberfläche angeordnet ist.

Gemäß einer weiteren bevorzugten Ausführungsform ist die Oberflächenbeschichtung auf der inneren und äußeren Oberfläche als Polymerbeschichtung ausgebildet.

Ferner ist bevorzugt, dass die Oberflächenbeschichtung auf der äußeren Oberfläche zusätzlich zu der polymerbasierten Schicht eine Pulverbeschichtung aufweist oder als Pulverbeschichtung ausgebildet ist.

In einer weiteren bevorzugten Ausführungsform ist das Rohrleitungselement aus einem zur chemischen Autodeposition geeigneten Metall, insbesondere einem eisenhaltigen und/oder zinkhaltigen Metall ausgebildet, und die polymerbasierte Schicht enthält einen metallischen Bestandteil, vorzugsweise in Form von Metallionen, bei einem eisenhaltigen Metall also besonders bevorzugt in Form von Eisenionen und bei einem zinkhaltigen Metall in Form von Zinkionen.

Weiter vorzugsweise weist die polymerbasierte Schicht polymere Bestandteile auf, vorzugsweise aus der Liste ausgewählt bestehend aus:
i) Epoxiden,
ii) Acrylaten,
iii) Styroacrylaten,
iv) Epoxyacrylaten,
v) Isocyanaten, insbesondere Urethanen, wie etwa Polyurethanen,
vi) Polymere mit Vinylgruppe, beispielsweise Polyvinylidenchlorid, oder
iv) eine Kombination aus zwei oder mehr von i), ii) oder iii), die vorzugsweise miteinander querverbunden sind, weiter vorzugsweise über ein Isocyanat, besonders bevorzugt über ein Urethan.

In einer weiteren bevorzugten Ausgestaltung weist die polymerbasierte Schicht eine Dicke in einem Bereich von 7 µm bis 80 µm auf, vorzugsweise eine Dicke in einem Bereich von 7 µm bis 30 µm. Die vorgenannten Werte beziehen sich auf die Trockenschichtdicke und insbesondere auf einen Rohrdickenzuwachs relativ zum unbeschichteten Zustand.

Weiterhin ist bevorzugt, dass Rohrleitungselement einen Nenndurchmesser in einem Bereich von DN15 bis DN300 aufweist, vorzugsweise DN 32 bis DN 80. Alternativ liegen die Nennweitenbereiche im Zoll-System von ½" (NPS) bis 12" (NPS), besonders bevorzugt in einem Bereich von 1 ¼" (NPS) bis 3" (NPS).

Vorzugsweise weist der das Rohrleitungselement eine Längsachse und eine Rohrlänge in Richtung der Längsachse in einem Bereich von 1 m oder mehr auf, weiter vorzugsweise in einem Bereich von 3 m oder mehr, besonders bevorzugt in einem Bereich von 5 m oder mehr.

Die Erfindung wird nachfolgend unter Bezugnahme auf die beigefügten Figuren und unter Bezugnahme auf bevorzugte Ausführungsbeispiele näher beschrieben.

Hierbei zeigen:
- Fig. 1: einen Ausschnitt eines ersten Ausführungsbeispiels einer erfindungsgemäßen Tragevorrichtung in einer Seitenansicht;
- Fig. 2: das Ausführungsbeispiel der erfindungsgemäßen Tragevorrichtung gemäß Fig. 1 in einer Seitenansicht;
- Fig. 3: ein zweites alternatives Ausführungsbeispiel einer erfindungsgemäßen Tragevorrichtung in einer Seitenansicht;
- Fig. 4: ein drittes alternatives Ausführungsbeispiel einer erfindungsgemäßen Tragevorrichtung in einer Seitenansicht;
- Fig. 5: ein viertes alternatives Ausführungsbeispiel einer erfindungsgemäßen Tragevorrichtung in einer Seitenansicht;
- Fig. 6 bis 8: erfindungsgemäße Haltespitzen in Seitenansichten; und
- Fig. 9: ein mittels einer Tragevorrichtung gemäß den Figuren 1 bis 8 hergestelltes Rohrleitungselement.

Figur 1 zeigt eine vergrößerte Detaildarstellung eines Ausschnitts einer erfindungsgemäßen Tragevorrichtung 2. Die Tragevorrichtung 2 weist einen Grundkörper 6 auf, der in der Figur 1 lediglich teilweise gezeigt ist. An dem Grundkörper 6 ist ein Ausleger 8 angeordnet. Der Grundkörper 6 erstreckt sich vorliegend im Betrieb, d.h. in einem Zustand, in welchem die Tragevorrichtung 2 mit einem deckenseitigen Fördermechanismus (nicht gezeigt) verbunden ist, in eine vertikale Richtung, während sich der Ausleger 8 in der Betriebsposition in eine horizontale Richtung erstreckt.

An dem Ausleger 8 angeordnet ist eine Aufnahme 10 zur Aufnahme eines Rohrleitungselementes 4. Die Aufnahme 10 weist zwei Stützfüße 12, 12' auf, die einander zugewandt ausgerichtet sind. Der Neigungswinkel, mit dem die Stützfüße 12, 12' einander zugewandt sind, ist mit β bezeichnet. Die Stützfüße 12, 12' treten mit Wandabschnitten 14, 14' des Rohrleitungselements 4 in Kontakt. Diese Wandabschnitte des Rohrleitungselements 14, 14' befinden sich an der Außenseite des Rohrleitungselements 4. Die Stützfüße 12, 12' sind zweiteilig ausgebildet. Zunächst ist ein Grundabschnitt der Stützfüße 24, 24' unmittelbar angrenzend an den Ausleger 8 angeordnet. Der Grundabschnitt der Stützfüße 24, 24' ist in Richtung seines Endes als Steckerabschnitt 26, 26' ausgebildet.

Auf den Steckerabschnitt 26, 26' kann eine Haltespitze 16, 16' aufgebracht werden. Die Haltespitze 16, 16' weist ihrerseits eine Stumpfseite 18, 18' sowie eine Spitzenseite 20, 20' auf. In der Stumpfseite 18, 18' ist eine Kupplungsausnehmung 22, 22' ausgebildet, die mit dem Steckerabschnitt 26, 26' des Grundabschnittes der Stützfüße 24, 24' korrespondiert. Auf diese Weise ist die Haltespitze 16, 16' austauschbar an dem Grundabschnitt der Stützfüße 24, 24' angeordnet.

Zur Ermöglichung einer weitestgehend ungestörten Umströmung des Rohrleitungselementes 4 bei einem Beschichtungsprozess ist der dem Rohrelement 4 zugewandte Abschnitt der Haltespitze 16, 16' mittels der Höhe h von der Oberseite der Ausleger 8 beabstandet.

In Figur 2 ist ein vollständiges Ausführungsbeispiel einer Tragevorrichtung 2 gezeigt. Wie der Figur entnehmbar ist, sind an dem Grundkörper 6 insgesamt sieben Ausleger 8 angeordnet. Ausgehend von dem Grundkörper 6 erstrecken sich die Ausleger 8 dabei in eine Richtung. Zur Sicherstellung einer möglichst ungestörten Umströmung von auf der Tragevorrichtung 2 anordenbaren Rohrleitungselementen 4 weisen jeweils benachbarte Ausleger 8 einen Abstand d1 auf. Dieser Abstand d1 bemisst sich ganz wesentlich nach dem Rohrleitungselement-Durchmesser, für welchen eine Tragevorrichtung 2 vorgesehen und ausgelegt ist. In der Figur sind ferner die Grundabschnitte der Stützfüße 24, 24' gezeigt.

An dem Grundkörper 6 ist ferner ein Kopplungsabschnitt 28 ausgebildet. Dieser Kopplungsabschnitt 28 dient der Kopplung der Tragevorrichtung 2 mit einer Fördereinrichtung, insbesondere mit einem deckenseitigen Fördermechanismus.

Ein alternatives Ausführungsbeispiel einer Tragevorrichtung 102 ist in der Figur 3 gezeigt. Erneut weist die Tragevorrichtung 102 einen Grundkörper 106 auf, an welchem Ausleger 108 angeordnet sind. Die Tragevorrichtung 102 weist vorliegend vier Ausleger 108 auf, wobei benachbarte Ausleger 108 mit einem Abstand d2 beabstandet sind. Im Vergleich zu dem in der Figur 2 gezeigten Ausführungsbeispiel ist die Tragevorrichtung 102 für größere Rohrleitungselement-Durchmesser ausgelegt und vorgesehen. Der vergrößerte Abstand d2 zwischen zwei Auslegern 108 stellt auch bei größeren Rohrleitungselement-Durchmessern sicher, dass diese während eines Beschichtungsvorganges von allen Seiten möglichst gut von Luft umströmt werden, welches insbesondere bei Pulverbeschichtungen von besonderer Relevanz ist. Auch weisen die Ausleger 108 im Vergleich zu den in der Figur 2 gezeigten Auslegern 8 höhere Materialstärken auf, um das höhere Gewicht von Rohrleitungselementen 4 mit größeren Durchmessern aufzunehmen. Zu beachten ist, dass auch in der Figur 3 lediglich die Grundabschnitte der Stützfüße 124, 124' gezeigt sind, nicht jedoch die korrespondierenden Haltestützen 116, 116'.

Ein weiteres alternatives Ausführungsbeispiel einer Tragevorrichtung 202 ist in Figur 4 gezeigt. Die Tragevorrichtung 202 weist erneut einen Grundkörper 206 auf, an welchem ein Ausleger 208 angeordnet ist. Über einen Kopplungsabschnitt 228 ist die Tragevorrichtung 202 beispielsweise mit einem deckenseitigen Fördermechanismus koppelbar. An dem Ausleger 208 befinden sich Stützfüße 212, 212'. Im Vergleich zu den in den Figuren 2 und 3 gezeigten Tragevorrichtungen 202 und 102 ist die in der Figur 4 gezeigte Tragevorrichtung 202 für erneut größere Rohrleitungselement-Durchmesser geeignet. Der Ausleger 208 weist hierzu eine Verstrebung 232 auf, und die Tragevorrichtung 228 ist lediglich zur Aufnahme eines einzigen Rohrleitungselementes 4 eingerichtet.

Ein weiteres alternatives Ausführungsbeispiel einer Tragevorrichtung 302 ist schließlich noch in Figur 5 gezeigt. An einem Grundkörper 306 sind Ausleger 308 angeordnet, wobei sich die Ausleger 308 in eine erste Richtung (in Zeichnungsebene ausgehend von dem Grundkörper 306 nach rechts) und in eine zweite Richtung (ausgehend von dem Grundkörper 306 nach links) erstrecken. Somit können auf den Auslegern 308 jeweils beidseitig von dem Grundkörper 306 Rohrleitungselemente 4 mithilfe von Haltespitzen (nicht gezeigt) auf die Grundabschnitte der Stützfüße 324, 324' aufgebracht werden.

In den Figuren 6 bis 8 sind unterschiedliche Ausführungsbeispiele betreffend Haltespitzen dargestellt. Figur 6 zeigt zunächst Haltespitzen 16, 16', welche eine Stumpfseite 18 sowie eine Spitzenseite 20 aufweisen. Sowohl die Stumpfseite 18 als auch die Spitzenseite 20 sind zylindrisch ausgebildet, wobei der Durchmesser der Stumpfseite 18 größer ist als der Durchmesser der Spitzenseite 20. Die Haltespitze 16 tritt mittels einer Kontaktfläche 30 in Kontakt mit einem Rohrleitungselement 4 (nicht gezeigt). In der Stumpfseite 18 ist eine Kupplungsausnehmung ausgebildet, die beispielsweise als Bohrung ausgebildet sein kann. Die Kupplungsausnehmung definiert somit eine Buchse, mittels welcher die Haltespitze 16 auf einen korrespondierend ausgebildeten Steckerabschnitt 26 aufgesetzt werden kann. Die in der Figur 6 gezeigte Spitzengeometrie stellt sicher, dass die Kontaktfläche 30 mit einem Rohrleitungselement 4 (nicht gezeigt) möglichst klein ist und ein Rohrleitungselement 4 bestmöglich umströmt werden kann, gleichzeitig stellt die Haltespitze 16 jedoch auch die erforderliche Festigkeit und Steifigkeit bedingt durch ihre Geometrie sicher.

Ein alternatives Ausführungsbeispiel einer Haltespitze 116, 116' ist in Figur 7 gezeigt. Die Haltespitze 116, 116' weist erneut eine Stumpfseite 118 sowie eine Spitzenseite 120 auf, wobei eine Kupplungsausnehmung 122 in der Stumpfseite 118 ausgebildet ist. Angrenzend an die Spitzenseite 120 und an dem der Stumpfseite 118 abgewandten Ende ist an der Spitzenseite 120 eine Kegelspitze 130 angeordnet. Mittels dieser Kegelspitze 130 lässt sich die Kontaktfläche zu einem Rohrleitungselement 4 (nicht gezeigt) weiter verringern, ohne die Festigkeit und Steifheit der Haltespitze 116, 116' nachteilig zu beeinflussen.

Ein weiteres alternatives Ausführungsbeispiel einer Haltespitze 216, 216' weist zunächst erneut eine Stumpfseite 218 mit einer darin ausgebildeten Kupplungsausnehmung 222 auf. Die Spitzenseite 220 ist in Figur 8 jedoch kegelstumpfförmig ausgebildet und definiert an der der Stumpfseite 218 abgewandten Seite eine Kontaktfläche 230. Im Vergleich zu den in den Figuren 6 und 7 gezeigten Haltespitzen 16, 16', 116, 116' weist die in der Figur 8 gezeigte Haltespitze 216, 216' eine höhere Festigkeit und Steifigkeit auf, und eignet sich somit beispielsweise insbesondere für sehr schwere Rohrleitungselemente 4, beeinflusst die Strömung um ein Rohrleitungselemente 4 jedoch ebenfalls minimal.

Figur 9 zeigt ein Rohrleitungselement 4 in einer perspektivischen Ansicht und in einer Schnittansicht. Das Rohrleitungselement 4 weist einen ersten Endbereich 32 und einen zweiten Endbereich 34 auf. Wie der Schnittansicht zu entnehmen ist, weist das Rohrelement 4 auf seiner Innenseite und auf seiner Außenseite jeweils eine Polymerbeschichtung 38, 38' auf. Auf der Außenseite ist zusätzlich eine Pulverbeschichtung 40 aufgebracht. An den Endbereichen 32, 34 sind unbeschichtete Abschnitte36, 36', 36", 36"', auch als Fehlstellen bezeichnet, angeordnet. Die Fehlstellen betreffen primär den Schichtbereich der Pulverbeschichtung 40, gleichwohl kann die Polymerbeschichtung 38' in diesen Bereichen mit reduzierter Schichtdicke ausgebildet sein, oder zumindest lokal nicht vorhanden sein. Die Position der unbeschichtete Abschnitte 36, 36' korrespondiert mit dem Neigungswinkel, mit dem die Stützfüße 12, 12' einander zugewandt sind, und ist daher ebenfalls mit β bezeichnet.

### Liste der verwendeten Bezugszeichen

- 2: Tragevorrichtung
- 4: Rohrleitungselement
- 6: Grundkörper
- 8: Ausleger
- 10: Aufnahme
- 12, 12': Stützfüße
- 14, 14': Wandabschnitte des Rohrleitungselements
- 16, 16': Haltespitze
- 18, 18': Stumpfseite
- 20, 20': Spitzenseite
- 22, 22': Kupplungsausnehmung
- 24, 24': Grundabschnitt der Stützfüße
- 26, 26': Steckerabschnitt
- 28: Koppelungsabschnitt
- 30: Kontaktfläche
- 32: Erster Endbereich
- 34: Zweiter Endbereich
- 36, 36', 36", 36‴: unbeschichtete Abschnitte
- 38, 38': Polymerbeschichtung
- 40: Pulverbeschichtung
- β: Winkel zwischen Haltespitzen-Längsachsen
- h: Höhe zwischen Ende der Stützfüße und Auslegeroberseite
- d₁, d₂: Auslegerabstand
- 102: Tragevorrichtung
- 106: Grundkörper
- 108: Ausleger
- 116, 116': Haltespitze
- 118: Stumpfseite
- 120: Spitzenseite
- 122: Kupplungsausnehmung
- 124, 124': Grundabschnitt der Stützfüße
- 128: Koppelungsabschnitt
- 130: Kegelspitze
- 202: Tragevorrichtung
- 206: Grundkörper
- 208: Ausleger
- 212, 212': Stützfüße
- 216, 216': Haltespitze
- 218: Stumpfseite
- 220: Spitzenseite
- 222: Kupplungsausnehmung
- 228: Koppelungsabschnitt
- 230: Kontaktfläche
- 232: Verstrebung
- 302: Tragevorrichtung
- 306: Grundkörper
- 308: Ausleger
- 324, 324': Grundabschnitt der Stützfüße
- 328: Koppelungsabschnitt

## Patentansprüche

1. Tragevorrichtung (2) zur Aufnahme von Rohrleitungselementen (4) in einer Oberflächenbeschichtungsanlage, mit:
- einem Grundkörper (6),
- einem an dem Grundkörper (6) ausgebildeten Kopplungsabschnitt (28) zur Kopplung der Tragevorrichtung (2) mit einem deckenseitigen Fördermechanismus, und
- mehreren, sich seitlich von dem Grundkörper (6) aus erstreckenden Auslegern (8), **dadurch gekennzeichnet, dass** an jedem Ausleger (8) eine Aufnahme (10) mit paarweise angeordneten und zueinander beabstandeten Stützfüßen (12, 12') angeordnet ist, wobei die Stützfüße (12, 12') dazu eingerichtet sind, mit jeweils einem äußeren Wandabschnitt eines Rohrleitungselements (14) in Kontakt zu treten, um das Rohrleitungselement (4) zwischen den Stützfüßen (12, 12') zu halten.

2. Tragevorrichtung (2) nach Anspruch 1,
**dadurch gekennzeichnet, dass** die paarweise angeordneten Stützfüße (12, 12) in einem Winkel von 35° bis 95° einander zugewandt ausgerichtet sind, und/oder **dadurch gekennzeichnet, dass** die paarweise angeordneten Stützfüße (12, 12') an ihrem dem Ausleger (8) abgewandten Ende eine Höhe gegenüber einer Oberseite der Ausleger (8) von 30 mm bis 80 mm aufweisen, insbesondere 47 mm bis 77 mm.

3. Tragevorrichtung (2) nach einem der vorstehenden Ansprüche,
**dadurch gekennzeichnet, dass** die Stützfüße (12, 12') jeweils eine Haltespitze (16, 16') mit einer Stumpfseite (18, 18') und einer Spitzenseite (20, 20') aufweisen, wobei die Haltespitze an der Stumpfseite (18, 18') einen größeren Durchmesser als an der Spitzenseite (20, 20') aufweist.

4. Tragevorrichtung (2) nach Anspruch 3,
**dadurch gekennzeichnet, dass** die Haltespitze (16, 16') an der Stumpfseite (18, 18) eine Kupplungsausnehmung (22, 22') aufweist und an einem Grundabschnitt (24, 24') der Stützfüße (12, 12') ein mit der Kupplungsausnehmung korrespondierender Steckerabschnitt (26, 26') ausgebildet ist, und/oder
**dadurch gekennzeichnet, dass** die Haltespitze (216) einen zylindrischen Abschnitt aufweist und einen an den zylindrischen Abschnitt angrenzenden kegelförmigen Abschnitt, wobei der kegelförmige Abschnitt, insbesondere dessen Kegelspitze, dazu eingerichtet ist, mit einem Rohrleitungselement (4) in Kontakt zu treten, und/oder
**dadurch gekennzeichnet, dass** die Haltespitze (16, 16') als separates, austauschbares Bauteil ausgebildet ist, und/oder
**dadurch gekennzeichnet, dass** die Haltespitze (16, 16') aus einem der folgenden Werkstoffe ausgebildet ist:
- Automatenstahl, insbesondere aus 9SMn28K,
- Nichteisenmetall.

5. Tragevorrichtung (2) nach einem der vorstehenden Ansprüche,
**dadurch gekennzeichnet, dass** der Grundkörper (6) und/oder der Ausleger (8) aus einem der folgenden ausgebildet sind:
- Blech, insbesondere einstückiges Blech,
- Nichteisenmetall.

6. Tragevorrichtung (2) nach einem der vorstehenden Ansprüche,
**dadurch gekennzeichnet, dass** an dem Grundkörper (6) entlang einer Längsachse des Grundkörpers (6) mindestens zwei Ausleger (8) beabstandet zueinander angeordnet sind, wobei vorzugsweise
die Ausleger (8) im Betrieb eine im wesentlichen horizontale Ausrichtung aufweisen, und/oder
der Ausleger (308) eine erste Seite und eine zweite Seite aufweist, wobei die Ausleger (308) an der ersten Seite zu den Auslegern an der zweiten Seite fluchtend oder versetzt angeordnet sind.

7. System zum Transport mindestens eines Rohrleitungselements (4) innerhalb einer Oberflächenbeschichtungsanlage, mit:
- einem deckenseitigen Fördermechanismus, und
- mindestens zwei mit dem Fördermechanismus koppelbaren Tragevorrichtungen (2) zur Aufnahme von Rohrleitungselementen (4),
**dadurch gekennzeichnet, dass** die Tragevorrichtungen beabstandet zueinander an jeweils dasselbe Rohrleitungselement (4) angreifen und nach einem der Ansprüche 1 bis 6 ausgebildet sind.

8. Verfahren zum Herstellen eines beschichteten Rohrleitungselements (4), insbesondere eines Rohrleitungselements (4) einer Feuerlöschanlage, wobei das Verfahren die Schritte umfasst:
- Bereitstellen eines zu beschichtenden Rohrleitungselements (4),
- Auflegen des Rohrleitungselements (4) auf zwei mit einem deckenseitigen Fördermechanismus gekoppelte Tragevorrichtungen (2), wobei wenigstens eine der Tragevorrichtungen (2) nach einem der Ansprüche 1 bis 6 ausgebildet ist,
- Fördern des Rohrleitungselements (4) mittels des Fördermechanismus zu einer Beschichtungseinrichtung, und
- Beschichten des Rohrleitungselements (4) in der Beschichtungseinrichtung.

9. Verfahren nach Anspruch 8,
**dadurch gekennzeichnet, dass** das Beschichten in einem Polymerbeschichtungsverfahren erfolgt, wobei das Rohrleitungselement (4) während des Beschichtens auf den Tragevorrichtungen (2) verbleibt und vorzugsweise das Rohrleitungselement (4) während des Beschichtens gegenüber einer Horizontalen geneigt wird.

10. Verfahren nach Anspruch 9,
wobei das Beschichten insbesondere mittels chemischer Autodeposition, vorzugsweise mittels Eintauchen des Rohrleitungselements (4) in ein Tauchbad, das ein chemisches Autodepositionsmaterial auf Polymerbasis enthält, erfolgt, und/oder das Autodepositionsmaterial polymere Bestandteile enthält, welche ionisch an der Wand der Rohrleitungselemente (4) gebunden werden, und vorzugsweise als wässrige Emulsion oder Dispersion vorliegt, und/oder
das Autodepositionsmaterial sauer ist, vorzugsweise einen pH-Wert in einem Bereich von 1 bis 5 aufweist, und vorzugsweise ein Startermaterial in Form von Metallhalogeniden umfasst, und/oder
das Autodepositionsmaterial als polymeren Bestandteil ein oder mehrere autodepositionierbare Polymere aufweist, vorzugsweise ausgewählt aus der Liste bestehend aus:
i) Epoxiden,
ii) Acrylaten,
iii) Styroacrylaten,
iv) Epoxyacrylaten,
v) Isocyanaten, insbesondere Urethanen, wie etwa Polyurethanen,
vi) Polymere mit Vinylgruppe, beispielsweise Polyvinylidenchlorid, oder
vii) eine Kombination aus zwei oder mehr von i), ii) oder iii), die vorzugsweise miteinander querverbunden sind, weiter vorzugsweise über ein Isocyanat, besonders bevorzugt über ein Urethan.

11. Verfahren nach Anspruch 10,
wobei der Schritt des Eintauchens in einem oder mehreren Tauchgängen solange fortgesetzt wird, bis die an der Innenseite des Rohrleitungselements angebrachte polymerbasierte Schicht eine Dicke in einem Bereich von 7 µm bis 80 µm aufweist, vorzugsweise eine Dicke in einem Bereich von 7 µm bis 30 µm.

12. Verfahren nach einem der Ansprüche 8 bis 11,
**dadurch gekennzeichnet, dass** das Beschichten ein Pulverbeschichtungsverfahren umfasst, wobei das Rohrleitungselement (4) während des Beschichtens auf der Tragvorrichtung (2) verbleibt.

13. Verfahren nach Anspruch 12,
**dadurch gekennzeichnet, dass** das Rohrleitungselement (4) vor dem Pulverbeschichten und/oder nach dem Pulverbeschichten einer zumindest teilweisen thermischen Nachbehandlung unterzogen wird, wobei vorzugsweise zur Beschichtung vorgesehenes Pulver vor und/oder während des Beschichtens elektrostatisch aufgeladen wird, oder
ein zur Beschichtung vorgesehenes Rohrleitungselement (4) vor und/oder während des Beschichtens elektrostatisch aufgeladen wird.

## Claims

1. Carrying device (2) for receiving pipeline elements (4) in a surface coating installation, having:
- a main body (6),
- an attachment section (28) which is formed on the main body (6) and which serves for the attachment of the carrying device (2) to a ceiling-mounted conveying mechanism, and
- multiple cantilevers (8) extending laterally from the main body (6),
**characterized in that**, on each cantilever (8), there is arranged a receptacle (10) with support feet (12, 12') arranged in pairwise fashion and spaced apart from one another, wherein the support feet (12, 12') are configured to come into contact with in each case one outer wall section of a pipeline element (14) in order to hold the pipeline element (4) between the support feet (12, 12').

2. Carrying device (2) according to Claim 1,
**characterized in that** the support feet (12, 12') arranged in pairwise fashion are oriented so as to face toward one another at an angle of 35° to 95°; and/or
**characterized in that** the support feet (12, 12') arranged in pairwise fashion have, at their end averted from the cantilever (8), a height of 30 mm to 80 mm, in particular 47 mm to 77 mm, in relation to a top side of the cantilevers (8).

3. Carrying device (2) according to one of the preceding claims,
**characterized in that** the support feet (12, 12') have in each case one holding tip (16, 16') with a stump side (18, 18') and a tip side (20, 20'), wherein the holding tip has a greater diameter at the stump side (18, 18') than at the tip side (20, 20').

4. Carrying device (2) according to Claim 3,
**characterized in that** the holding tip (16, 16') has a coupling recess (22, 22') at the stump side (18, 18'), and a plug-in portion (26, 26') which corresponds to the coupling recess is formed on a base section (24, 24') of the support feet (12, 12'); and/or
**characterized in that** the holding tip (216) has a cylindrical section and has a conical section adjoining the cylindrical section, wherein the conical section, in particular the cone tip thereof, is configured to come into contact with a pipeline element (4); and/or
**characterized in that** the holding tip (16, 16') is formed as a separate, exchangeable component; and/or **characterized in that** the holding tip (16, 16') is formed from one of the following materials:
- machining steel, in particular 9SMn28K,
- nonferrous metal.

5. Carrying device (2) according to one of the preceding claims,
**characterized in that** the main body (6) and/or the cantilever (8) are formed from one of the following:
- sheet metal, in particular one-piece sheet metal,
- nonferrous metal.

6. Carrying device (2) according to one of the preceding claims,
**characterized in that**, on the main body (6), at least two cantilevers (8) are arranged spaced apart from one another along a longitudinal axis of the main body (6), wherein preferably
the cantilevers (8) have a substantially horizontal orientation during operation; and/or
the cantilever (308) has a first side and a second side, wherein the cantilevers (308) on the first side are arranged in alignment with or so as to be offset with respect to the cantilevers on the second side.

7. System for transporting at least one pipeline element (4) within a surface coating installation, having:
- a ceiling-mounted conveying mechanism, and
- at least two carrying devices (2), which are attachable to the conveying mechanism, for receiving pipeline elements (4),
**characterized in that** the carrying devices engage, spaced apart from one another, on the same pipeline element (4) in each case, and are designed according to one of Claims 1 to 6.

8. Method for producing a coated pipeline element (4), in particular a pipeline element (4) of a fire extinguishing installation, wherein the method comprises the steps:
- providing a pipeline element (4) for coating,
- placing the pipeline element (4) onto two carrying devices (2) which are coupled to a ceiling-mounted conveying mechanism, wherein at least one of the carrying devices (2) is designed according to one of Claims 1 to 6,
- conveying the pipeline element (4) by means of the conveying mechanism to a coating facility, and
- coating the pipeline element (4) in the coating facility.

9. Method according to Claim 8,
**characterized in that** the coating is performed in a polymer coating process, wherein the pipeline element (4) remains on the carrying devices (2) during the coating process and, preferably, the pipeline element (4) is inclined relative to a horizontal during the coating process.

10. Method according to Claim 9,
wherein the coating is performed in particular by means of chemical autodeposition, preferably by dipping of the pipeline element (4) into a dip bath which contains a polymer-based chemical autodeposition material; and/or
the autodeposition material comprises polymer constituents which are ionically bonded to the wall of the pipeline elements (4), and is preferably present as an aqueous emulsion or dispersion; and/or the autodeposition material is acidic, preferably has a pH value in a range from 1 to 5, and preferably comprises a starter material in the form of metal halides; and/or
the autodeposition material has, as polymer constituent, one or more autodepositionable polymers preferably selected from the list comprising:
i) epoxides,
ii) acrylates,
iii) styrene acrylates,
iv) epoxy acrylates,
v) isocyanates, especially urethanes, such as polyurethanes,
vi) polymers with a vinyl group, for example polyvinylidene chloride, or
vii) a combination of two or more of i), ii) or iii), which are preferably crosslinked to one another, more preferably via an isocyanate, particularly preferred via a urethane.

11. Method according to Claim 10,
wherein the dipping step is continued in one or more dipping steps until such time as the polymer-based layer applied to the inside of the pipeline element has a thickness in a range from 7 um to 80 um, preferably a thickness in a range from 7 um to 30 µm.

12. Method according to one of Claims 8 to 11,
**characterized in that** the coating comprises a powder coating method, wherein the pipeline element (4) remains on the carrying device (2) during the coating process.

13. Method according to Claim 12,
**characterized in that** the pipeline element (4) is subjected to an at least partial thermal aftertreatment before the powder coating process and/or after the powder coating process, wherein, preferably, powder provided for the coating process is electrostatically charged before and/or during the coating process; or
a pipeline element (4) provided for the coating process is electrostatically charged before and/or during the coating process.

## Revendications

1. Dispositif de support (2) pour la réception d'éléments de conduite tubulaire (4) dans une usine de revêtement de surface, avec :
- un corps de base (6),
- une section d'accouplement (28) réalisée sur le corps de base (6) pour l'accouplement du dispositif de support (2) à un mécanisme de transport côté plafond, et
- plusieurs bras (8) s'étendant latéralement à partir du corps de base (6),
**caractérisé en ce que** sur chaque bras (8) est agencé un logement (10) avec des pieds d'appui (12, 12') agencés par paires et à distance les uns des autres, les pieds d'appui (12, 12') étant adaptés pour entrer en contact avec une section de paroi extérieure respective d'un élément de conduite tubulaire (14) afin de maintenir l'élément de conduite tubulaire (4) entre les pieds d'appui (12, 12' ) .

2. Dispositif de support (2) selon la revendication 1, **caractérisé en ce que** les pieds d'appui (12, 12') agencés par paires sont orientés tournés l'un vers l'autre selon un angle de 35° à 95°, et/ou
**caractérisé en ce que** les pieds d'appui (12, 12') agencés par paires présentent, à leur extrémité détournée du bras (8), une hauteur par rapport à un côté supérieur du bras (8) de 30 mm à 80 mm, notamment de 47 mm à 77 mm.

3. Dispositif de support (2) selon l'une quelconque des revendications précédentes, **caractérisé en ce que** les pieds d'appui (12, 12') présentent chacun une pointe de maintien (16, 16') avec un côté tronc (18, 18') et un côté pointe (20, 20'), la pointe de maintien présentant un diamètre plus grand du côté tronc (18, 18') que du côté pointe (20, 20').

4. Dispositif de support (2) selon la revendication 3, **caractérisé en ce que** la pointe de maintien (16, 16') présente un évidement d'accouplement (22, 22') sur le côté tronc (18, 18') et une section de connecteur (26, 26') correspondant à l'évidement d'accouplement est réalisée sur une section de base (24, 24') des pieds d'appui (12, 12'), et/ou
**caractérisé en ce que** la pointe de maintien (216) présente une section cylindrique et une section conique adjacente à la section cylindrique, la section conique, notamment sa pointe conique, étant adaptée pour entrer en contact avec un élément de conduite tubulaire (4), et/ou
**caractérisé en ce que** la pointe de maintien (16, 16') est réalisée sous forme de composant interchangeable séparé, et/ou
**caractérisé en ce que** la pointe de maintien (16, 16') est réalisée dans l'un des matériaux suivants :
- acier de décolletage, notamment 9SMn28K,
- métal non ferreux.

5. Dispositif de support (2) selon l'une quelconque des revendications précédentes, **caractérisé en ce que** le corps de base (6) et/ou le bras (8) sont réalisés dans l'un des suivants :
- tôle, notamment tôle monobloc,
- métal non ferreux.

6. Dispositif de support (2) selon l'une quelconque des revendications précédentes, **caractérisé en ce qu'**au moins deux bras (8) sont agencés sur le corps de base (6) à distance l'un de l'autre le long d'un axe longitudinal du corps de base (6), de préférence
les bras (8) présentant une orientation essentiellement horizontale en fonctionnement, et/ou
le bras (308) présente un premier côté et un deuxième côté, les bras (308) du premier côté étant agencés en alignement ou en décalage par rapport aux bras du deuxième côté.

7. Système de transport d'au moins un élément de conduite tubulaire (4) à l'intérieur d'une usine de revêtement de surface, avec :
- un mécanisme de transport côté plafond, et
- au moins deux dispositifs de support (2) pouvant être accouplés au mécanisme de transport pour la réception d'éléments de conduite tubulaire (4),
**caractérisé en ce que** les dispositifs de support agissent à distance les uns des autres respectivement sur le même élément de conduite tubulaire (4) et sont réalisés selon l'une quelconque des revendications 1 à 6.

8. Procédé de fabrication d'un élément de conduite tubulaire revêtu (4), notamment d'un élément de conduite tubulaire (4) d'une installation d'extinction d'incendie, le procédé comprenant les étapes suivantes :
- la fourniture d'un élément de conduite tubulaire (4) à revêtir,
- la mise en place de l'élément de conduite tubulaire (4) sur deux dispositifs de support (2) accouplés à un mécanisme de transport côté plafond, au moins l'un des dispositifs de support (2) étant réalisé selon l'une quelconque des revendications 1 à 6,
- le transport de l'élément de conduite tubulaire (4) au moyen du mécanisme de transport vers un appareil de revêtement, et
- le revêtement de l'élément de conduite tubulaire (4) dans l'appareil de revêtement.

9. Procédé selon la revendication 8, **caractérisé en ce que** le revêtement a lieu par un procédé de revêtement de polymère, l'élément de conduite tubulaire (4) restant sur les dispositifs de support (2) pendant le revêtement, et de préférence l'élément de conduite tubulaire (4) étant incliné par rapport à une horizontale pendant le revêtement.

10. Procédé selon la revendication 9, dans lequel le revêtement a lieu notamment par autodéposition chimique, de préférence par immersion de l'élément de conduite tubulaire (4) dans un bain d'immersion contenant un matériau d'autodéposition chimique à base de polymère, et/ou
le matériau d'autodéposition contient des constituants polymères, qui sont reliés ioniquement à la paroi des éléments de conduite tubulaire (4), et se présente de préférence sous forme d'émulsion ou de dispersion aqueuse, et/ou
le matériau d'autodéposition est acide, de préférence présente un pH dans une plage de 1 à 5, et comprend de préférence un matériau d'amorçage sous forme d'halogénures métalliques, et/ou
le matériau d'autodéposition présente, en tant que constituant polymère, un ou plusieurs polymères autodéposables, de préférence choisis dans la liste constituée par :
i) les époxydes,
ii) les acrylates,
iii) les styroacrylates,
iv) les époxyacrylates,
v) les isocyanates, notamment les uréthanes, tels que les polyuréthanes,
vi) les polymères à groupe vinyle, par exemple le polychlorure de vinylidène, ou
vii) une combinaison de deux ou plus de i), ii) ou iii), de préférence reliés entre eux de manière transversale, de préférence encore par l'intermédiaire d'un isocyanate, de manière particulièrement préférée par l'intermédiaire d'un uréthane.

11. Procédé selon la revendication 10, dans lequel l'étape d'immersion est poursuivie en une ou plusieurs opérations d'immersion jusqu'à ce que la couche à base de polymère appliquée sur le côté intérieur de l'élément de conduite tubulaire présente une épaisseur dans une plage de 7 µm à 80 µm, de préférence une épaisseur dans une plage de 7 µm à 30 µm.

12. Procédé selon l'une quelconque des revendications 8 à 11, **caractérisé en ce que** le revêtement comprend un procédé de revêtement de poudre, l'élément de conduite tubulaire (4) restant sur le dispositif de support (2) pendant le revêtement.

13. Procédé selon la revendication 12, **caractérisé en ce que** l'élément de conduite tubulaire (4) est soumis à un post-traitement thermique au moins partiel avant le revêtement de poudre et/ou après le revêtement de poudre, de préférence la poudre prévue pour le revêtement étant chargée électrostatiquement avant et/ou pendant le revêtement, ou
un élément de conduite tubulaire (4) prévu pour le revêtement étant chargé électrostatiquement avant et/ou pendant le revêtement.
